# EUROPÄISCHE PATENTSCHRIFT

(11) **EP 1 838 578 B1**
(45) Veröffentlichungstag und Bekanntmachung des Hinweises auf die Patenterteilung: **15.02.2012**
(21) Anmeldenummer: 05823535.9
(22) Anmeldetag: 05.12.2005
(51) Int. Cl.: B65B 9/22

(54) **VORRICHTUNG ZUR HERSTELLUNG VON SCHLÄUCHEN AUS EINER FLACHFOLIE**
DEVICE FOR PRODUCING FLEXIBLE TUBES FROM A FLAT FILM
DISPOSITIF DE PRODUCTION DE BOYAUX A PARTIR D'UN FILM PLAT

(30) Priorität: 23.12.2004 DE 102004062025
(43) Veröffentlichungstag der Anmeldung: 03.10.2007
(73) Patentinhaber: ROBERT BOSCH GMBH, 70442 Stuttgart (DE)
(72) Erfinder: WILKE, Bernd, 71397 Leutenbach (DE); WEBER, Helmut, 71384 Weinstadt-Beutelsbach (DE); GENSHEIMER, Michael, 70191 Stuttgart (DE); GRUBER, Carsten, 73061 Ebersbach/Fils (DE); TRUGENBERGER, Markus, 73779 Deizisau (DE); SCHNEIDER, Oleg, 70499 Stuttgart (DE)
(86) Internationale Anmeldenummer: PCT/EP2005/056471
(87) Internationale Veröffentlichungsnummer: WO 2006/069892

(56) Entgegenhaltungen:
- EP-A- 0 427 027
- US-A- 5 813 964

## Beschreibung

### Stand der Technik

Die vorliegende Erfindung betrifft eine Vorrichtung zur Herstellung von Schläuchen oder Beuteln aus einer ebenen Folienbahn.

Vorrichtungen zur Herstellung von Schläuchen bzw. Beuteln sind aus dem Stand der Technik in unterschiedlichen Ausgestaltungen bekannt. Beispielsweise beschreibt die DE 4335577 A1 ein Verfahren und eine Vorrichtung zum Herstellen, Füllen und Verschließen von Beuteln, bei der mittels einer Schlauchformeinrichtung und einer Längsnahtsiegeleinrichtung aus einer endlosen Kunststoff-Folienbahn ein Schlauch geformt wird. Die bekannte Schlauchformeinrichtung umfasst dabei eine Formschulter und ein Formrohr. Die Folienbahn wird über die Formschulter und das Formrohr gezogen und dabei um das Formrohr gelegt und anschließend mit der Längsnahtsiegeleinrichtung zu einem Schlauch versiegelt. Dabei wirken an der Formschulter sehr hohe Abzugskräfte. Diese hohe Abzugskräfte resultieren aus der Massenträgheitskraft der Folienbahnrolle, der Haftreibung der Folienbahn an der Packstoffrolle, der Lagerreibung an Umlenkrollen, der Form der Formschulter und des Reibungswiderstands der Folienbahn selbst. Dadurch ist es mit den bekannten Vorrichtungen schwierig, Folien mit einem höheren Reibwert zu verarbeiten.

Ferner müssen bei den bekannten Vorrichtungen verschiedene Formatsätze, insbesondere verschiedene Formschultern, vorgehalten werden, um Schläuche bzw. Beutel mit unterschiedlichen Abmessungen herzustellen. Hierdurch werden einerseits Rüstzeiten für die Umrüstung der Maschine benötigt und andererseits eine Vielzahl von Formatsätzen unterschiedlicher Größen vorgehalten werden, was die Herstellungskosten verteuert.

Aus der US-A-5813964 ist bereits eine Formwalze für ein Verpackungsmaterial bekannt, welche zwei im Wesentlichen konkave Walzen aufweist. Diese konkaven Walzen können eine Vielzahl von einzelnen Scheiben umfassen.

### Vorteile der Erfindung

Die erfindungsgemäße Vorrichtung zur Herstellung von Schläuchen aus einer flachen Folie mit den Merkmalen des Patentanspruchs 1 weist demgegenüber den Vorteil auf, dass die Abzugskräfte an der Vorrichtung deutlich reduziert werden können. Hieraus resultiert der Vorteil, dass dadurch sehr dünne Folien oder Folien mit sehr großen Reibkräften verarbeitet werden können. Weiterhin ist es erfindungsgemäß möglich, die Vorrichtung auf unterschiedliche Schlauchdurchmesser einfach umzustellen, ohne dass aufwendige Umrüstarbeiten oder andere Teile eines Formatsatzes notwendig sind. Dies wird erfindungsgemäß dadurch erreicht, dass die Vorrichtung eine erste und eine zweite im Wesentlichen konkave Walze umfasst. Zwischen der ersten und der zweiten Walze ist ein Formatrohr angeordnet, welches den Durchmesser des herzustellenden Schlauches vorgibt. Dem Formatrohr nachgeordnet ist eine Längssiegeleinrichtung, welche eine Längsnaht des Schlauches verschließt, um aus der ebenen Folie den Schlauch herzustellen. Erfindungsgemäß umfassen die im Wesentlichen konkaven Walzen jeweils eine Vielzahl von einzelnen Scheiben. Der Außendurchmesser der einzelnen Scheiben ist dabei jeweils derart gewählt, dass bei einer Seitenansicht der Walzen sich die Walze nach innen bis zu einer minimalen Durchmesser verjüngt und anschließend ausgehend vom minimalen Durchmesser wieder erweitert. Die bei Seitenansicht erkennbare Form der Walzen ist dabei vorzugsweise halbkreisförmig oder parabelförmig. Die einzelnen Scheiben sind dabei jeweils frei drehbar. Erfindungsgemäß weist eine der Walzen zwischen zwei benachbarten Scheiben einen Spalt auf. Durch den Spalt können die beiden zusammengeführten Kanten der Folie hindurchgeführt und der Längssiegeleinrichtung zugeführt werden. Dadurch wird ein Umknicken oder Falzen der Kanten verhindert.

Die Unteransprüche zeigen bevorzugte Weiterbildungen der Erfindung.

Vorzugsweise sind die einzelnen Scheiben der ersten und zweiten Walzen derart gebildet, dass sie einen sich über die Scheibendicke kontinuierlich ändernden Außendurchmesser aufweisen. Die Änderung ist vorzugsweise linear oder besonders bevorzugt bogenförmig. Bei einer bogenförmigen Änderung kann bei einer im Schnitt bogenförmigen Ausgestaltung des Außendurchmessers ein kontinuierlicher Übergang von einer Scheibe zur benachbarten Scheibe ermöglicht werden.

Besonders bevorzugt sind die erste und die zweite Walze derart zueinander angeordnet, dass sie sich berühren. Die Walzen sind dabei gleich aufgebaut, so dass die Berührungspunkte der Walzen an ihren in Axialrichtung jeweils äußeren Rändern liegen.

Besonders bevorzugt weisen die einzelnen Scheiben der beiden Walzen jeweils die gleiche Dicke in Axialrichtung der Walzen auf.

Gemäß einer anderen bevorzugten Ausgestaltung der vorliegenden Erfindung sind die beiden Walzen parallel zueinander angeordnet.

Weiter bevorzugt ist das Formrohr hohl ausgebildet und wird als Füllrohr für den hergestellten Schlauch verwendet. Dadurch kann eine besonders kompakte Vorrichtung bereitgestellt werden.

Weiter bevorzugt umfasst die erfindungsgemäße Vorrichtung eine Quersiegeleinrichtung, welche eine Versiegelung des Schlauches in Querrichtung bereitstellt. Die Quersiegeleinrichtung ist unterhalb des Formatrohrs angeordnet. Dadurch kann aus dem länglichen Schlauch eine Vielzahl von Beuteln gleicher oder unterschiedlicher Länge hergestellt werden. Die Quersiegeleinrichtung nimmt dabei eine Versiegelung sowohl des einen Endes als auch des anderen Endes des Schlauches vor.

### Zeichnung

Nachfolgend wird unter Bezugnahme auf die begleitende Zeichnung ein Ausführungsbeispiel der Erfindung im Detail beschrieben. In der Zeichnung ist:
- Figur 1: eine schematische, perspektivische Ansicht einer Vorrichtung zur Herstellung von Schläuchen gemäß einem Ausführungsbeispiel der vorliegenden Erfindung,
- Figur 2: eine schematische Seitenansicht einer ersten und zweiten Walze gemäß dem in Figur 1 gezeigten Ausführungsbeispiel,
- Figur 3: eine schematische Seitenansicht eines Montagevorgangs für eine Walze,
- Figur 4: eine schematische Draufsicht einer einzelnen Scheibe für eine erfindungsgemäße Walze, und
- Figur 5: eine schematische Schnittansicht der in Figur 4 gezeigte Scheibe der Walze.

### Beschreibung des Ausführungsbeispiels

Nachfolgend wird unter Bezugnahme auf die Figuren 1 bis 5 eine Vorrichtung 1 zur Herstellung von Schläuchen bzw. Beuteln gemäß einem Ausführungsbeispiel der vorliegenden Erfindung beschrieben.

Wie in Figur 1 gezeigt, umfasst die erfindungsgemäße Vorrichtung 1 zur Herstellung von Schläuchen aus einer ebenen Folie 2 ein Formatrohr 3, welches als hohlzylindrisches Rohr ausgebildet ist. Das Formatrohr 3 ist zwischen einer ersten Walze 4 und einer zweiten Walze 5 angeordnet. Die beiden Walzen 4 und 5 sind im Detail in Figur 2 näher dargestellt. Den Walzen 4, 5 ist ferner eine Längssiegeleinrichtung 7 nachgeschaltet, welche eine Versiegelung des erzeugten Schlauches in Längsrichtung durchführt. Der Längssiegeleinrichtung 7 ist weiterhin eine Quersiegeleinrichtung 8 nachgeschaltet, welche eine Versiegelung des Schlauches in horizontaler Richtung ermöglicht, so dass Schlauchbeutel 2c mit vorbestimmter Länge hergestellt werden können.

Wie insbesondere aus den Figuren 2 und 3 ersichtlich ist, weisen die Walzen 4 und 5 jeweils eine im Wesentlichen konkave Form derart auf, dass sich der Außendurchmesser der Walzen von einer ersten Außenseite in Axialrichtung der Walze zur Mitte hin kontinuierlich verjüngt und sich anschließend von der Mitte hin zur zweiten Außenseite in Axialrichtung wieder kontinuierlich erweitert. Die beiden Walzen 4, 5 sind dabei jeweils aus einer Vielzahl von einzelnen Scheiben zusammengesetzt, welche im zusammengesetzten Zustand den kontinuierlichen Verlauf der Außenumfangsfläche der Walzen ergeben.

Figur 3 zeigt dabei schematisch einen Montagevorgang von einzelnen Scheiben 4a, 4b, 4c, 4d auf eine zylindrische Achse 9 der ersten Walze 4. Die einzelnen Scheiben 4a, 4b, 4c, 4d der Walzen 4, 5 weisen dabei jeweils die gleiche Breite auf. Figur 5 zeigt in einer schematischen Schnittansicht einen geometrischen Verlauf einer Außenumfangsfläche einer Scheibe 4a. Wie aus Figur 5 ersichtlich ist, ist der Verlauf in der Breite der Scheibe 4a bogenförmig, wobei, wie insbesondere aus den Figuren 2 und 3 ersichtlich ist, im zusammengesetzten Zustand ein in Seitenansicht kreisbogenförmiger Verlauf erhalten wird.

Wie aus Figur 1 und 2 ersichtlich ist, sind die Achsen 9, 10 der ersten und zweiten Walze 4, 5 parallel zueinander angeordnet. Die einzelnen Scheiben der Walzen 4, 5 sind dabei derart an den Achsen 9 bzw. 10 angeordnet, dass sie sich unabhängig voneinander drehen können. Dadurch wird sichergestellt, dass die Folie 2 mit einer gleichmäßigen Geschwindigkeit nach unten durch die Walzen 4, 5 gefördert wird. Somit kann verhindert werden, dass sich aufgrund der unterschiedlichen Radien in Längsrichtung der Walze unterschiedliche Umfangsgeschwindigkeiten während der Erzeugung des Schlauches ergeben, so dass Schläuche mit gleich bleibend hoher Qualität erzeugt werden können. Erfindungsgemäß können somit die Abzugskräfte an Schlauchbeutelmaschinen reduziert werden, wodurch auch sehr dünne Folien oder Folien mit sehr großen Reibkräften verarbeitet werden können.

Wie ferner aus Figur 2 ersichtlich ist, unterscheidet sich die zweite Walze 5 von der ersten Walze durch einen Spalt 6, welcher an der Stelle mit dem geringsten Durchmesser der zweiten Walze 5 gebildet ist. Dieser Spalt 6 dient zur Durchführung der Kanten der ebenen Folie 2, wenn diese, wie in Figur 1 gezeigt, um das Formatrohr 3 herumgeführt wird. Die beiden Kanten werden parallel zueinander gelegt und durch den Spalt 6 geführt und der Längssiegeleinrichtung 7 zugeführt, welche die beiden Kanten miteinander verschweißt, so dass ein geschlossener Schlauch erhalten wird.

Mit der erfindungsgemäßen Vorrichtung kann somit ein ebener Bereich 2a der Folie 2, welche üblicherweise auf einer großen Packstoffrolle aufgerollt ist, über Umlenkrollen 12 und 13 abgezogen werden und um das Formatrohr 3 geführt werden. Das zwischen den beiden Walzen 4, 5 angeordnete Formatrohr 3 befindet sich mit den Walzen 4, 5 in Kontakt, so dass die Folie 2 um das Formatrohr herumgeführt wird und kurz oberhalb des Spaltes 6 an der zweiten Walze 5 zusammengeführt wird. Anschließend werden die Kanten der Folie 2 durch den Spalt herumgeführt und mittels der Längssiegeleinrichtung 7 miteinander verschweißt. Dadurch entsteht ein länglicher Schlauchbereich 2b.

Falls gewünscht, kann sofort ein Füllgut in den Schlauchbereich 2b über das hohle Formatrohr 3 eingefüllt werden. Um zu verhindern, dass das Füllgut durch den Schlauchbereich 2b hindurchfällt, wurde zuerst der Schlauchbereich 2b mittels der Quersiegeleinrichtung 8 in Horizontalrichtung versiegelt, so dass das Füllgut im halbfertigen Schlauchbeutel aufgefangen wird. Anschließend wird der Schlauch weitertransportiert und die Quersiegeleinrichtung 8 führt noch mal einen horizontalen Siegelvorgang durch, so dass ein fertig abgepackter Schlauchbeutel 2c entsteht.

Weiterhin kann erfindungsgemäß eine einfache Formatverstellung erfolgen, indem die konkaven Walzen durch Entnehmen oder Zugeben von weiteren Scheiben verändert werden und ein entsprechend geändertes Formatrohr 3 verwendet wird. Hierdurch ist es möglich, mit einer Formeinrichtung auf schnelle und einfache Weise unterschiedliche Schlauchdurchmesser herzustellen. Erfindungsgemäß können somit höhere Produktionsgeschwindigkeiten durch die verringerte Reibung erreicht werden, da die Gefahr des Reißens der Folie minimiert sind. Ferner sind die Kosten für eine Herstellung der Walzen im Vergleich mit den bekannten Formschultern deutlich reduziert. Weiterhin bietet die vorliegende Erfindung die Möglichkeit, auch Packstoffe als Folienmaterial zu verarbeiten, welches mit den bisherigen bekannten Maschinen nicht verarbeitbar war.

Es sei angemerkt, dass die erfindungsgemäße Vorrichtung vorzugsweise ein verstellbares Formatrohr umfasst, welches auf unterschiedliche Durchmesser verstellbar ist. Dadurch können Schläuche mit unterschiedlichen Schlauchdurchmessern hergestellt werden. Somit ist kein Vorhalten von unterschiedlichen Formatrohren notwendig.

## Patentansprüche

1. Vorrichtung zur Herstellung von Schläuchen aus einem flachen Folienmaterial (2), umfassend eine erste im Wesentlichen konkave Walze (4), eine zweite im Wesentlichen konkave Walze (5), ein Formatrohr (3), welches zwischen der ersten und der zweiten Walze angeordnet ist und eine Längssiegeleinrichtung (7), um eine Längsnaht des Schlauches zu verschließen, wobei die im Wesentlichen konkaven Walzen (4, 5) jeweils eine Vielzahl von einzelnen Scheiben (4a, 4b, 4c, 4d) umfassen, wobei die einzelnen Scheiben der Walzen (4, 5) jeweils frei drehbar angeordnet sind, **dadurch gekennzeichnet, dass** die zweite Walze (5) zwischen zwei Scheiben einen Spalt (6) aufweist, durch welchen die zusammengeführten Kanten des Folienmaterials (2) hindurchführbar sind.

2. Vorrichtung nach Anspruch 1, **dadurch gekennzeichnet, dass** ein Außendurchmesser jeder einzelnen Scheibe der Walzen (4, 5) sich über eine Dicke der Scheiben kontinuierlich ändert.

3. Vorrichtung nach Anspruch 2, **dadurch gekennzeichnet, dass** ein Außenumfang einer einzelnen Scheibe jeder Walze derart gebildet ist, dass der Außenumfang im Schnitt eine bogenförmige, insbesondere eine kreisbogenförmige, oder paraboloide Form, aufweist.

4. Vorrichtung nach einem der vorhergehenden Ansprüche, **dadurch gekennzeichnet, dass** sich die erste Walze (4) und die zweite Walze (5) berühren.

5. Vorrichtung nach einem der vorhergehenden Ansprüche, **dadurch gekennzeichnet, dass** die einzelnen Scheiben jeder Walze (4, 5) jeweils eine gleiche Dicke in Axialrichtung aufweisen.

6. Vorrichtung nach einem der vorhergehenden Ansprüche, **dadurch gekennzeichnet, dass** die erste Walze (4) zur zweiten Walze (5) parallel angeordnet ist.

7. Vorrichtung nach einem der vorhergehenden Ansprüche, **dadurch gekennzeichnet, dass** das Formatrohr (3) hohl ausgebildet ist.

8. Vorrichtung nach einem der vorhergehenden Ansprüche, **dadurch gekennzeichnet, dass** das Formatrohr (3) hinsichtlich seines Durchmessers verstellbar ausgebildet ist.

9. Vorrichtung nach einem der vorhergehenden Ansprüche, **gekennzeichnet durch** eine Quersiegeleinrichtung (8), um Schlauchbeutel (2c) aus dem hergestellten Schlauch zu erzeugen.

## Claims

1. Apparatus for producing flexible tubes from a flat film material (2), comprising a first substantially concave roll (4), a second substantially concave roll (5), a size tube (3) which is arranged between the first and the second roll, and a longitudinal sealing device (7), in order to close a longitudinal seam of the flexible tube, the substantially concave rolls (4, 5) in each case comprising a multiplicity of individual discs (4a, 4b, 4c, 4d), the individual discs of the rolls (4, 5) being arranged in each case such that they can rotate freely, **characterized in that** the second roll (5) has a gap (6) between two discs, through which gap (6) the edges of the film material (2) which are brought together can be guided.

2. Apparatus according to Claim 1, **characterized in that** an external diameter of each individual disc of the rolls (4, 5) changes continuously over the thickness of the discs.

3. Apparatus according to Claim 2, **characterized in that** an outer circumference of an individual disc of each roll is formed in such a way that, in section, the outer circumference has an arcuate, in particularly circularly arcuate, or paraboloidal shape.

4. Apparatus according to one of the preceding claims, **characterized in that** the first roll (4) and the second roll (5) are in contact with one another.

5. Apparatus according to one of the preceding claims, **characterized in that** the individual discs of each roll (4, 5) in each case have an identical thickness in the axial direction.

6. Apparatus according to one of the preceding claims, **characterized in that** the first roll (4) is arranged parallel to the second roll (5).

7. Apparatus according to one of the preceding claims, **characterized in that** the size tube (3) is of hollow configuration.

8. Apparatus according to one of the preceding claims, **characterized in that** the size tube (3) is configured such that its diameter can be adjusted.

9. Apparatus according to one of the preceding claims, **characterized by** a transverse sealing device (8), in order to produce tubular bags (2c) from the flexible tube which is manufactured.

## Revendications

1. Dispositif de fabrication de tuyaux flexibles en un matériau plat (2) en feuille, le dispositif comprenant
un premier cylindre (4) essentiellement concave,
un deuxième cylindre (5) essentiellement concave, un tube de formatage (3) disposé entre le premier et le deuxième cylindre et
un dispositif (7) de scellement longitudinal qui ferme un cordon longitudinal du tuyau flexible,
les cylindres essentiellement concaves (4, 5) comprenant tous deux plusieurs disques distincts (4a, 4b, 4c, 4d), les différents disques des cylindres (4, 5) étant tous disposés de manière à pouvoir tourner librement,
**caractérisé en ce que**
le deuxième cylindre (5) présente entre deux disques un interstice (6) par lequel les bords rassemblés du matériau (2) en feuille peuvent être passés.

2. Dispositif selon la revendication 1, **caractérisé en ce que** le diamètre extérieur de chacun des différents disques des cylindres (4, 5) varie de manière continue par l'intermédiaire de l'épaisseur des disques.

3. Dispositif selon la revendication 2, **caractérisé en ce que** la périphérie extérieure de chaque disque de chaque cylindre est configurée de telle sorte que la périphérie extérieure présente en coupe transversale une forme incurvée, en particulier la forme d'un arc de cercle ou d'un paraboloïde.

4. Dispositif selon l'une des revendications précédentes, **caractérisé en ce que** le premier cylindre (4) et le deuxième cylindre (5) sont en contact mutuel.

5. Dispositif selon l'une des revendications précédentes, **caractérisé en ce que** les différents disques de chaque cylindre (4, 5) présentent tous une même épaisseur dans la direction axiale.

6. Dispositif selon l'une des revendications précédentes, **caractérisé en ce que** le premier cylindre (4) est disposé parallèlement au deuxième cylindre (5).

7. Dispositif selon l'une des revendications précédentes, **caractérisé en ce que** le tube de formatage (3) a une configuration creuse.

8. Dispositif selon l'une des revendications précédentes, **caractérisé en ce que** le tube de formatage (3) a un diamètre ajustable.

9. Dispositif selon l'une des revendications précédentes, **caractérisé par** un dispositif (8) de scellement transversal qui forme des sacs (2c) de tuyau flexible à partir du tuyau flexible qui a été fabriqué.
